# EUROPÄISCHE PATENTSCHRIFT

(11) **EP 1 722 061 B1**
(45) Veröffentlichungstag und Bekanntmachung des Hinweises auf die Patenterteilung: **27.05.2009**
(21) Anmeldenummer: 06005076.2
(22) Anmeldetag: 13.03.2006
(51) Int. Cl.: E06B 1/52

(54) **Tor**
Door
Porte

(30) Priorität: 10.05.2005 DE 202005007416 U
(43) Veröffentlichungstag der Anmeldung: 15.11.2006
(62) Teilanmeldung aus: 09000310.4
(73) Patentinhaber: Hörmann KG Brockhagen, 33803 Steinhagen (DE)
(72) Erfinder: Hörmann, Thomas J., 33615 Bielefeld (DE); Brinkmann, Michael, Dr., 33790 Halle (DE)
(74) Vertreter: Leinweber & Zimmermann

(56) Entgegenhaltungen:
- EP-A1- 0 936 339
- EP-A2- 1 375 805
- BE-A- 528 030
- GB-A- 1 281 543
- GB-A- 2 287 978
- GB-A- 2 296 931

## Beschreibung

Die Erfindung betrifft ein Tor nach dem Oberbegriff des Patentanspruchs 1.

Tore mit eine Mehrzahl von bezüglich parallel zueinander verlaufenden Kippachsen gegeneinander verkippbaren Torblattelementen aufweisenden Torblättern werden in Form von Garagentoren und in Form von Industrietoren zum Verschließen von Durchfahrten in Garagen und Industriehallen eingesetzt. In beiden Fällen ist das Torblatt üblicherweise in der Schließstellung etwa in einer Vertikalebene und in der Öffnungsstellung über Kopf etwa in einer Horizontalebene angeordnet. Zur Führung der Torblattbewegung zwischen der Schließstellung und der Öffnungsstellung sind üblicherweise Führungsschienen mit einem etwa geradlinig und etwa parallel zum seitlichen Torblattrand in der Schließstellung verlaufenden vertikalen Abschnitt und einem etwa geradlinig und etwa parallel zum seitlichen Torblattrand in der Öffnungsstellung verlaufenden horizontalen Abschnitt sowie einem die beiden geradlinigen Abschnitte miteinander verbindenden bogenförmigen Abschnitt vorgesehen. Zur Gewährleistung der Bewegbarkeit des Torblatts längs des bogenförmigen Abschnittes sind die Torblattelemente des Torblatts um senkrecht zu den Führungsschienen verlaufende Kippachsen gegeneinander verkippbar miteinander verbunden. Dazu werden üblicherweise scharnierartige Verbindungselemente zwischen den Torblattelementen eingesetzt.

Falls eine Person einen mit einem derartigen Tor verschlossenen Raum verlassen will, muß das bei Industrietoren eine Breite von 5 m oder mehr aufweisende Torblatt als Ganzes von der Schließstellung in die Öffnungsstellung bewegt werden. Das bedeutet nicht nur eine beachtliche Erhöhung der Belastung der mechanischen Elemente des Torblattes, sondern ist auch mit einem nennenswerten Zeitaufwand verbunden. Zur Lösung dieser Probleme wurde bereits vorgeschlagen, eine Tür mit einem um eine etwa senkrecht zu den Kippachsen und in der Schließstellung des Torblattes etwa in Schwererichtung verlaufende Schwenkachse bezüglich den benachbarten Torblattelementen verschwenkbaren Türblatt in das Torblatt zu integrieren. Eine derartige "Schlupftür" ermöglicht das Verlassen des mit dem Torblatt verschlossenen Raums auch ohne Öffnen des Torblattes als Ganzes. Vielmehr muß nur das in das Torblatt integrierte Türblatt durch Verschwenken um die Schwenkachse geöffnet werden. Zur Ermöglichung einer Öffnungsbewegung des Torblattes mit dem darin integrierten Türblatt besteht auch das Türblatt derartiger Konstruktionen aus einer Mehrzahl von bezüglich kolinear zu den Kippachsen verlaufenden Achsen gegeneinander verkippbaren Türblattelementen.

Zur Gewährleistung der in der Regel erforderlichen Einbruchssicherheit muß in der Torblattschließstellung nicht nur eine der Bewegung des Torblatts von der Schließstellung in die Öffnungsstellung entgegenwirkende Riegelanordnung, sondern auch eine in einer Verriegelungsstellung einer Schwenkbewegung des Türblattes um die Schwenkachse entgegenwirkende Riegelanordnung vorgesehen werden, damit ein Eindringen in den mit dem Torblatt verschlossenen Raum auch nicht durch die Schlupftür möglich ist. Derartige Riegelanordnungen weisen üblicherweise ein in einem Türblattelement aufgenommenes Schloß auf, dessen Riegelelement in der Verriegelungsstellung in einer Ausnehmung aufgenommen ist, welche in dem dem Türblattelement zugewandten Rand des benachbarten Torblattelementes vorgesehen ist. Im Hinblick auf den Umstand, daß Torblattelemente und Türblattelemente herkömmlicher Tore der eingangs beschriebenen Art üblicherweise aus Metallschalen mit einer Wandstärke von 1 mm oder weniger bestehen, zwischen denen ein Dämmaterial angeordnet sein kann, wurde zur Erhöhung der Einbruchssicherheit bereits vorgeschlagen, das das Schloß aufnehmende Türblattelement sowie das benachbarte Torblattelement mit Verstärkungselementen auszustatten, welche ein gewaltsames Öffnen des Schlosses erschweren. Es hat sich allerdings gezeigt, daß eine zufriedenstellende Einbruchssicherheit mit diesen Maßnahmen nicht erreichbar ist.

Tore gemäß dem Oberbegriff des neuen Patentanspruchs 1 sind beispielsweise in der EP 1 375 805 A2 beschrieben. Ferner sind Rolltore mit integrierter Schlupftür in der EP 0 936 339 A1 und der BE 528030 beschrieben.

Angesichts der vorstehend beschriebenen Probleme im Stand der Technik liegt der Erfindung die Aufgabe zugrunde, ein Tor der eingangs beschriebenen Art bereitzustellen, welches eine ausreichende Sicherheit gegen unbefugtes Eindringen bietet.

Erfindungsgemäß wird diese Aufgabe durch die im kennzeichnenden Teil des Patentanspruchs 1 angegebene Weiterbildung der bekannten Tore gelöst. Vorteilhafte Weiterbildungen der Erfindung sind in den abhängigen Ansprüchen angegeben.

Diese Erfindung geht auf die Erkenntnis zurück, daß die mangelhafte Einbruchssicherheit der gattungsgemäßen Tore nicht auf die Beschaffenheit der Torblattelemente und Türblattelemente selbst, sondern auf die gelenkige Verbindung zwischen den einzelnen Türblattelementen und Torblattelementen zurückzuführen ist. Diese gelenkige Verbindung erlaubt mit entsprechendem Krafteinsatz eine Öffnungsbewegung sowohl durch Verschwenken der Türblattelemente um die Schwenkachse als auch durch Verkippen der Türblattelemente gegeneinander um die entsprechenden Kippachsen. Eine solche kombinierte Bewegung kann mit mäßigem Kraftaufwand zur Schaffung einer das Eindringen in den verschlossenen Raum erlaubenden Öffnung ausgenutzt werden.

Durch die erfindungsgemäße Weiterbildung der bekannten Tore wird eine solche kombinierte Bewegung weiter erschwert, weil die den einzelnen Türblattelementen zugeordneten Riegeleinrichtungen nicht nur einer Schwenkbewegung der Türblattelemente um die Schwenkachse, sondern auch einer Relativbewegung der Türblattelemente gegeneinander entgegenwirken. Dadurch wird der für die Schaffung einer Einbruchsöffnung benötigte Kraftaufwand deutlich erhöht.

Eine besonders hohe Einbruchssicherheit kann erreicht werden, wenn die Riegelanordnung mindestens eine der Anzahl der Türblattelemente entsprechende Anzahl von Riegeleinrichtungen aufweist, wobei jedem Türblattelement eine Riegeleinrichtung zugeordnet ist.

Die Riegelanordnung erfindungsgemäßer Tore läßt sich besonders einfach und preiswert verwirklichen, wenn mindestens eine Riegeleinrichtung ein auf der Innenseite eines Türblattelementes befestigtes erstes Riegelelement und ein auf der Innenseite des benachbarten Torblattelementes angebrachtes zweites Riegelelement aufweist, wobei eines der Riegelelemente einen vorzugsweise etwa in Richtung der Kippachsen zwischen einer Verriegelungsstellung und einer Freigabestellung verschiebbaren und nur von der Torblattinnenseite betätigbaren Schubbolzen aufweisen kann, während das andere Riegelelement eine in der Verriegelungsstellung den Schubbolzen aufnehmende, vorzugsweise vollständig von dem Schubbolzen durchsetzte Aufnahme aufweisen kann. Durch die Anbringung von nur von der Innenseite betätigbaren Riegelelementen wird ohne die Notwendigkeit teurer Schlösser eine hervorragende Einbruchssicherheit erreicht, wobei durch die Befestigung der Riegelelemente auf der Torblattinnenseite bzw. Türblattinnenseite eine hohe Variabilität bei der Dimensionierung der Riegelelemente, insbesondere hinsichtlich der Länge des Schubbolzens und des in der Verriegelungsstellung in der Aufnahme aufgenommenen Teils des Schubbolzens, erreichbar ist. Dadurch wird eine erhöhte Einbruchssicherheit erreicht. Im Sinne der gewünschten Einbruchssicherheit kann es ohne weiteres in Kauf genommen werden, daß die an der Torblattinnenseite angebrachten Riegelelemente auch nur von der Torblattinnenseite betätigbar sind, weil die das Türblatt in dem Torblatt arretierende Riegelanordnung in der Torblattschließstellung in die Verriegelungsstellung überführt werden kann, wonach die verriegelnde Person den mit dem Torblatt zu verschließenden Raum nach Öffnen des Torblatts mit dem darin aufgenommenen und arretierten Türblatt verlassen kann. Dann kann das Torblatt als Ganzes in die Schließstellung gebracht werden, indem das Türblatt durch die zuvor bewirkte Verriegelung wirkungsvoll gegen unbefugtes Eindringen gesichert ist.

Zusätzlich zu den nur von der Torblattinnenseite betätigbaren Riegelelementen weist die erfindungsgemäße Riegelanordnung mindestens ein in einem Türblattelement und/oder Torblattelement aufgenommenes sowie sowohl von innen als auch von außen zugängliches Schloß mit einem in der Verriegelungsstellung in einer Ausnehmung in dem dem das Schloß aufnehmenden Element zugewandten Rand des benachbarten Elementes aufgenommenen Riegelelement auf. Die Abmessungen eines diesem Schloß zugeordneten Riegelelementes sind durch die benötigte Aufnahme dieses Riegelelementes in dem dem Schloß zugewandten Rand des benachbarten Elementes begrenzt. Die dadurch entstehende Beschränkung der Einbruchssicherheit wird erfindungsgemäß wirkungsvoll beseitigt, indem dem das Schloß aufnehmenden Türblattelement und/oder Torblattelement eine zusätzliche Riegeleinrichtung mit mindestens einem nur von der Torblattinnenseite betätigbaren Schubbolzen zugeordnet ist. Der dadurch entstehende Mehraufwand kann im Sinne der Erhöhung der Einbruchssicherheit ohne weiteres in Kauf genommen werden, weil die Bereitstellung einer zusätzlichen Riegeleinrichtung mit einem nur von der Innenseite betätigbaren Schubbolzen lediglich mit einem geringen Kostenaufwand verbunden ist.

Wenn der Schubbolzen ein an der Innenseite des entsprechenden Türblattelementes oder Torblattelementes befestigtes Gehäuse durchdringt, kann durch Festlegung der Gehäuseabmessungen auch der Abstand zwischen dem Schubbolzen und der Torblattinnenseite bzw. Türblattinnenseite entsprechend den Anforderungen des Einzelfalls eingestellt werden.

Eine weitere Erhöhung der Einbruchssicherheit ist erreichbar, wenn ein Riegelelement an einem an dem dem Türblatt zugewandten Rand eines Torblattelementes befestigten und vorzugsweise einen die Schließstellung des Türblatts bestimmenden Anschlag für die Schwenkbewegung des Türblatts bildenden Rahmensegment befestigt ist, weil ein solches Rahmensegment eine zusätzliche Verstärkung bildet und zusätzlich dem Einführen von Einbruchswerkzeugen zwischen dem Rand der Türblattelemente und dem Rand der Torblattelemente durch die Anschlagfunktion entgegenwirkt. Dabei überlappt der Anschlagbereich des Rahmensegments in der Türblattschließstellung das benachbarte Türblattelement.

In ähnlicher Weise kann eine weitere Erhöhung der Einbruchssicherheit erreicht werden, wenn mindestens ein Riegelelement an einem an dem dem benachbarten Torblattelement zugewandten Rand eines der Türblattelemente befestigten Verstärkungselement angebracht ist. Als besonders günstig hat es sich erwiesen, wenn das Türblattelement in der Schließstellung mit diesem Verstärkungselement in Anlage an den Anschlagbereich des an dem benachbarten Torblattelement angebrachten Rahmensegmentes gelangt.

Wie eingangs bereits erläutert, kann die erfindungsgemäße Weiterbildung von mit Schlupftüren ausgestatteten Toren mit besonderem Vorteil eingesetzt werden, wenn mindestens ein Türblattelement und/oder mindestens ein Torblattelement eine die Außenseite bildende Schale aus einem Metallblech mit einer Wandstärke von 1 mm oder weniger und/oder eine die Innenseite bildende Schale aus einem Metallblech mit einer Wandstärke von 1 mm oder weniger aufweist, wobei zwischen den Schalen ein Dämmmaterial angeordnet ist.

Bei einem Einbruchversuch kann auch der Umstand ausgenutzt werden, daß die Türblattelemente bezüglich der benachbarten Torblattelemente aufgrund der unvermeidbaren Herstellungstoleranzen geringfügig verschiebbar sind. Daher hat es sich im Sinne einer Erhöhung der Einbruchssicherheit als günstig erwiesen, wenn zwischen dem der Schwenkachse zugewandten Rand der Türblattelemente und dem in der Schließstellung diesem Rand zugewandten Rand der Torblattelemente eine einer Versetzbewegung der Türblattelemente bezüglich der benachbarten Torblattelemente in Richtung der Kippachse entgegenwirkende Abstandhalteranordnung vorgesehen ist.

Die Form der Torblattelemente und Türblattelemente kann entsprechend der in der EP 0 370 376 B2 beschriebenen Form von Torblattelementen gewählt werden. Der Offenbarungsgehalt dieser Schrift wird hinsichtlich der Form von Torblattelementen und der zur Verbindung der Torblattelemente eingesetzten Scharniere hiermit durch ausdrückliche Inbezugnahme in diese Beschreibung aufgenommen.

Bei Toren mit integrierten Schlupftüren muß gewährleistet werden, daß das Torblatt mit dem darin integrierten Türblatt in der Öffnungsstellung, in der das Torblatt etwa in einer horizontalen Ebene angeordnet ist, nicht in einer senkrecht zur Torblattebene verlaufenden Richtung durchhängt. Dazu können Stabilisierungsanordnungen der in der europäischen Patentanmeldung mit der Anmeldenummer 05 002 295.3 beschriebenen Art eingesetzt werden. Der Offenbarungsgehalt dieser europäischen Patentanmeldung wird hiermit hinsichtlich der Beschreibung von Stabilisierungsanordnungen ausdrücklich in diese Beschreibung aufgenommen.

Nachstehend wird die Erfindung unter Bezugnahme auf die Zeichnung, auf die hinsichtlich aller erfindungswesentlichen und in der Beschreibung nicht näher herausgestellten Einzelheiten ausdrücklich verwiesen wird, erläutert. In der Zeichnung zeigt:
- Fig. 1: eine Darstellung eines Tores im Bereich des mit Riegeleinrichtungen ausgestatteten Türblattrandes und
- Fig. 2: eine Darstellung des in Fig. 1 gezeigten Tores im Bereich der Schwenkachse bei geöffnetem Türblatt.

In Fig. 1 ist das insgesamt mit 100 bezeichnete Torblatt in der Torblattschließstellung dargestellt. Das insgesamt mit 200 bezeichnete Türblatt ist ebenfalls in der Schließstellung gezeigt. Das Torblatt 100 umfaßt vier in der Schließstellung übereinander angeordnete Torblattelemente 110, 120, 130 und 140, welche mit Hilfe von horizontale Scharnierachsen aufweisenden Scharnieren 112, 122 und 132 gelenkig miteinander verbunden sind. Das Türblatt weist ebenfalls vier Türblattelemente 210, 220, 230 und 240 auf, die ebenfalls mit Hilfe von Scharnieren 212, 222 und 232 gelenkig miteinander verbunden sind, wobei die Scharnierachsen der Scharniere 212, 222 und 232 in der Schließstellung des Türblattes kolinear zu den Scharnierachsen der Scharniere 112, 122 und 132 verlaufen. Die den benachbarten Torblattelementen 110, 120, 130 und 140 zugewandten Ränder der Türblattelemente 210, 220, 230 und 240 sind mit Verstärkungselementen 214, 224, 234 und 244 ausgestattet, welche in der in Fig. 1 dargestellten Schließstellung des Türblattes an Anschlagbereichen von an den Torblattelementen 110, 120, 130 und 140 angebrachten Rahmensegmenten 114, 124, 134 und 144 anliegen. Auf die in Fig. 1 dargestellte Innenseite der Verstärkungselemente 214, 224 und 244 sind Riegelelemente 216, 226 und 246 aufgebracht. Jedes dieser Riegelelemente 214, 224 und 244 weist ein Gehäuse und einen das Gehäuse durchdringenden und zwischen der in Fig. 1 dargestellten Verriegelungsstellung und einer Freigabestellung in Richtung der Scharnierachsen verschiebbaren Schubbolzen auf. Auf den Rahmensegmenten 114, 124 und 144 sind weitere Riegelelemente 116, 126 und 146 befestigt, welche in der in Fig. 1 dargestellten Verriegelungsstellung die Schubbolzen aufnehmen. In das Türblattelement 230 ist ein Schloß 236' eingesetzt, welches von der in Fig. 1 dargestellten Innenseite und auch von der in Fig. 1 nicht erkennbaren Außenseite betätigbar ist. Diesem Schloß ist eine Klinke 238 zugeordnet, welche auf der Türblattaußenseite ihre Entsprechung findet. Die im Rahmen der Erfindung verbesserte Einbruchssicherheit wird dadurch erreicht, daß dem Türblattelement 230 zusätzlich zu dem Schloß 236' auch noch eine Riegeleinrichtung zugeordnet ist, wie sie für die Türblattelemente 210, 220 und 240 vorgesehen ist, mit einem in einem Gehäuse aufgenommenen Schubbolzen, der in der Verriegelungsstellung in einer entsprechenden Aufnahme eines an dem Rahmensegment 134 befestigten Riegelelementes aufgenommen ist.

In Fig. 2 ist erkennbar, daß im Bereich der Schwenkachse an den den benachbarten Türblattelementen 210, 220, 230 und 240 zugewandten Rändern der Torblattelemente 110, 120, 130 und 140 Abstandhalterelemente 128 und 138 angebracht sind, welche einer Versetzbewegung der Türblattelemente bezüglich der benachbarten Torblattelemente in Richtung der Scharnierachsen entgegenwirken.

Die Erfindung ist nicht auf das anhand der Zeichnung erläuterte Ausführungsbeispiel beschränkt. Vielmehr ist auch an den Einsatz von Schlupftüren mit drei oder weniger Türblattelementen oder fünf oder mehr Türblattelementen gedacht. Ferner können die Türblattelemente anders als bei der in der Zeichnung dargestellten Ausführungsform auch aus Holz, Kunststoff, Aluminiumrahmen oder dgl. hergestellt werden.

## Patentansprüche

1. Tor mit einem zwischen einer Schließstellung und einer Öffnungsstellung bewegbaren und eine Mehrzahl von bezüglich parallel zueinander verlaufenden und vorzugsweise im Bereich der in der Schließstellung dem Innenraum des mit dem Tor zu verschließenden Raums zugewandten Torblattinnenseite angeordneten Kippachsen gegeneinander verkippbaren Torblattelementen aufweisenden Torblatt, einer in dem Torblatt integrierten Tür mit einem um eine etwa senkrecht zu den Kippachsen verlaufende Schwenkachse bezüglich in Richtung der Kippachsen benachbarten Torblattelementen verschwenkbaren, in seiner Schließstellung in einer Ausnehmung des Torblatts aufgenommenen und in der Schließstellung vorzugsweise etwa in der Torblattebene angeordneten Türblatt, zur Führung der Torblattbewegung zwischen der Schließstellung und der Öffnungsstellung dienenden Führungsschienen mit einem etwa geradlinig und etwa parallel zum seitlichen Torblattrand in der Schließstellung verlaufenden vertikalen Abschnitt, und einem etwa geradlinig und parallel zum seitlichen Torblattrand in der Öffnungsstellung verlaufenden horizontalen Abschnitt sowie einem die beiden geradlinigen Abschnitte miteinander verbindenden bogenförmigen Abschnitt und einer in einer Verriegelungsstellung einer Schwenkbewegung des Türblatts um die Schwenkachse entgegenwirkenden Riegelanordnung, wobei die Türblattelemente und die Torblattelemente eine die Außenseite bildende Schale aus einem Metallblech und eine die Innenseite bildende Schale aus einem Metallblech aufweisen, wobei zwischen den Schalen ein Dämmmaterial angeordnet ist, und wobei ein sowohl von innen als auch von außen zugängliches Schloß mit einem in der Verriegelungsstellung in einer Ausnehmung in dem das Schloß aufnehmenden Element zugenandten Rand des benachbarten Elements aufgenommenen Riegelelement vorgesehen ist, **dadurch gekennzeichnet, daß** die Riegelanordnung mindestens zwei Riegeleinrichtungen aufweist, von denen jede in der Verriegelungsstellung einer Schwenkbewegung jeweils eines Türblattelements bezüglich einem benachbarten Torblattelement entgegenwirkt, und wobei dem das schloß aufnehmenden Türblattelement eine zusätzliche Riegeleinrichtung mit unidentens einem nur von der Torblattinnenseite betätigbaren Schubbolzen zugeordnet ist.

2. Tor nach Anspruch 1, **dadurch gekennzeichnet, daß** die Riegelanordnung mindestens eine der Anzahl der Türblattelemente entsprechende Anzahl von Riegeleinrichtungen aufweist, wobei jedem Türblattelement mindestens eine Riegeleinrichtung zugeordnet ist.

3. Tor nach Anspruch 1 oder 2, **dadurch gekennzeichnet, daß** mindestens eine Riegeleinrichtung ein auf der Innenseite eines Türblattelementes befestigtes erstes Riegelelement und ein auf der Innenseite des benachbarten Torblattelementes angebrachtes zweites Riegelelement aufweist.

4. Tor nach Anspruch 3, **dadurch gekennzeichnet, daß** eines der Riegelelemente einen vorzugsweise etwa in Richtung der Kippachsen zwischen einer Verriegelungsstellung und einer Freigabestellung verschiebbaren und nur von der Torblattinnenseite betätigbaren Schubbolzen aufweist und das andere Riegelelement eine in der Verriegelungsstellung den Schubbolzen aufnehmende, vorzugsweise vollständig von dem Schubbolzen durchsetzte Aufnahme aufweist.

5. Tor nach Anspruch 4, **dadurch gekennzeichnet, daß** der Schubbolzen ein an der Innenseite des entsprechenden Türblattelementes oder Torblattelementes befestigtes Gehäuse durchdringt.

6. Tor nach einem der Ansprüche 3 bis 5, **dadurch gekennzeichnet, daß** ein Riegelelement an einem an dem dem Türblatt zugewandten Rand eines Torblattelementes befestigten und vorzugsweise einen die Schließstellung des Türblatts bestimmenden Anschlag für die Schwenkbewegung des Türblatts bildenden Rahmensegment befestigt ist.

7. Tor nach einem der Ansprüche 3 bis 6, **dadurch gekennzeichnet, daß** mindestens ein Riegelelement an einem an dem dem benachbarten Torblattelement zugewandten Rand eines der Türblattelemente befestigten Verstärkungselement angebracht ist.

8. Tor nach einem der vorhergehenden Ansprüche, **dadurch gekennzeichnet, daß** zwischen dem der Schwenkachse zugewandten Rand der Türblattelemente und dem in der Schließstellung diesem Rand zugewandten Rand der Torblattelemente eine einer Versetzbewegung der Türblattelemente bezüglich der benachbarten Torblattelemente in Richtung der Kippachsen entgegenwirkende Abstandhalteranordnung vorgesehen ist.

## Claims

1. A door with a door leaf moveable between a closed position and an open position and having a plurality of door leaf elements tiltable in relation to one another in relation to tilt axes extending parallel to one another and preferably disposed in the region of the inner side of the door leaf which in the closed position faces towards the interior of the space to be closed by the door, a doorway integrated into the door leaf with a doorway leaf pivotable about a pivot axis extending approximately perpendicularly to the tilt axes in relation to door leaf elements which are adjacent in the direction of the tilt axes and in its closed position accommodated in a recess of the door leaf and in the closed position disposed preferably approximately in the plane of the door leaf, guide rails serving to guide the movement of the door leaf between the closed position and the open position with a vertical section extending approximately in a straight line and approximately parallel to the lateral edge of the door leaf in the closed position, and a horizontal section extending approximately in a straight line and parallel to the lateral door leaf edge in the open position, and an arcuate section connecting the two straight sections to one another and a bolt arrangement which in a bolting position counteracts a pivot movement of the doorway leaf about the pivot axis, the doorway leaf elements and the door leaf elements having a shell made of sheet metal forming the outer side and a shell made of sheet metal forming the inside, an insulating material being disposed between the shells, and a lock accessible both from the inside and from the outside being provided with a bolt element accommodated in the bolting position in a recess in the edge of the adjacent element facing towards the element accommodating the lock, **characterised in that** the bolt arrangement has at least two bolt devices each of which in the bolting position counteracts a pivot movement respectively of a doorway leaf element in relation to an adjacent door leaf element, and an additional bolt device with at least one sliding bolt only operatable from the inside of the door leaf being assigned to the doorway leaf element accommodating the lock.

2. The door according to Claim 1, **characterised in that** the bolt arrangement has at least a number of bolt devices corresponding to the number of doorway leaf elements, at least one bolt device being assigned to each doorway leaf element.

3. The door according to Claim 1 or 2, **characterised in that** at least one bolt device has a first bolt element attached to the inside of a doorway leaf element and a second bolt element applied to the inside of the adjacent door leaf element.

4. The door according to Claim 3, **characterised in that** one of the bolt elements has a sliding bolt preferably moveable approximately in the direction of the tilt axes between a bolting position and a release position and only operatable from the inside of the door leaf, and the other bolt element has a retainer accommodating the sliding bolt in the bolting position, preferably totally penetrated by the sliding bolt.

5. The door according to Claim 4, **characterised in that** the sliding bolt penetrates a housing attached to the inside of the corresponding doorway leaf element or door leaf element.

6. The door according to any of Claims 3 to 5, **characterised in that** a bolt element is attached to a frame segment attached to the edge of a door leaf element facing towards the doorway leaf and preferably forming a stop for the pivot movement of the doorway leaf determining the closed position of the doorway leaf.

7. The door according to any of Claims 3 to 6, **characterised in that** at least one bolt element is applied to a reinforcement element attached to the edge of one of the doorway leaf elements facing towards the adjacent door leaf element.

8. The door according to any of the preceding claims, **characterised in that** between the edge of the doorway leaf elements facing towards the pivot axis and the edge of the door leaf elements facing towards this edge in the closed position a spacer arrangement counteracting a displacement movement of the doorway leaf elements in relation to the adjacent door leaf elements in the direction of the tilt axes is provided.

## Revendications

1. Portail comportant :
un battant de portail qui est mobile entre une position de fermeture et une position d'ouverture et qui présente une pluralité d'éléments de battant de portail susceptibles de basculer les uns contre les autres par rapport à des axes de basculement qui sont parallèles entre eux et qui sont disposés de préférence dans la zone de la face intérieure de battant de portail qui est orientée, dans la position de fermeture, vers l'intérieur de l'espace que le portail est destiné à clore, ledit portail comportant de plus
une porte, intégrée dans le battant de portail, qui comporte un vantail de porte susceptible de s'articuler sur un axe de pivotement s'étendant de manière pratiquement perpendiculaire aux axes de basculement, par rapport aux éléments de battant de portail adjacents considérés dans la direction des axes de basculement, lequel battant de porte loge, dans sa position de fermeture, dans un évidement du battant de portail et est de préférence positionné, dans la position de fermeture, pratiquement dans le plan du battant de portail, ledit portail comportant de plus
des rails de guidage qui servent à guider le déplacement du battant de portail entre la position de fermeture et la position d'ouverture, et qui comportent une section verticale qui s'étend de manière pratiquement rectiligne et pratiquement parallèle au bord latéral du battant de portail dans la position de fermeture, une section horizontale qui s'étend de manière pratiquement rectiligne et pratiquement parallèle au bord latéral du battant de portail dans la position d'ouverture ainsi qu'une section arquée reliant les deux sections rectilignes l'une à l'autre, et ledit portail comportant de plus
un ensemble de verrouillage qui empêche, dans une position de verrouillage, tout pivotement du vantail de porte sur l'axe de pivotement,
les éléments de vantail de porte et les éléments de battant de portail présentant une enveloppe de tôle métallique formant la face extérieure et une enveloppe de tôle métallique formant la face intérieure, un matériau isolant étant disposé entre ces enveloppes, et une serrure étant prévue pour être accessible aussi bien depuis l'intérieur que depuis l'extérieur, celle-ci comportant un élément de verrouillage qui loge, dans la position de verrouillage, dans un évidement pratiqué dans le bord de l'élément adjacent qui est tourné vers l'élément logeant la serrure,
**caractérisé en ce que** l'ensemble de verrouillage présente au moins deux dispositifs de verrouillage, chacun d'eux empêchant, en position de verrouillage, un pivotement d'un élément de vantail de porte respectif par rapport à un élément de battant de portail adjacent, et un dispositif de verrouillage supplémentaire étant associé à l'élément de vantail de porte logeant la serrure, ce dispositif de verrouillage supplémentaire comportant au moins une targette qu'il n'est possible d'actionner que depuis la face intérieure du battant de portail.

2. Portail selon la revendication 1, **caractérisé en ce que** l'ensemble de verrouillage présente au moins un nombre de dispositifs de verrouillage correspondant au nombre d'éléments de vantail de porte, au moins un dispositif de verrouillage étant associé à chaque élément de vantail de porte.

3. Portail selon la revendication 1 ou 2, **caractérisé en ce qu'**au moins un dispositif de verrouillage présente un premier élément de verrouillage fixé sur la face intérieure d'un élément de vantail de porte et un second élément de verrouillage appliqué sur la face intérieure de l'élément de battant de portail adjacent.

4. Portail selon la revendication 3, **caractérisé en ce que** l'un des éléments de verrouillage présente une targette qui peut être déplacée pratiquement, de préférence, dans le sens des axes de basculement entre une position de verrouillage et une position de dégagement et qui peut être actionnée uniquement depuis la face intérieure de battant de portail et l'autre élément de verrouillage présente un logement recevant la targette dans la position de verrouillage, ce logement étant de préférence entièrement traversé par la targette.

5. Portail selon la revendication 4, **caractérisé en ce que** la targette traverse un boîtier fixé sur la face intérieure de l'élément de vantail de porte ou de l'élément de battant de portail correspondant.

6. Portail selon l'une des revendications 3 à 5, **caractérisé en ce qu'**un élément de verrouillage est fixé à un segment de cadre qui est lui-même fixé sur le bord d'un élément de battant de portail tourné vers le vantail de porte et qui forme de préférence une butée déterminant la position de fermeture du vantail de porte pour le pivotement de ce dernier.

7. Portail selon l'une des revendications 3 à 6, **caractérisé en ce qu'**au moins un élément de verrouillage est agencé sur un élément de renfort fixé sur le bord d'un des éléments de vantail de porte qui est tourné vers l'élément de battant de portail adjacent.

8. Portail selon l'une des revendications précédentes, **caractérisé en ce qu'**il est prévu, entre le bord des éléments de vantail de porte tourné vers l'axe de pivotement et le bord des éléments de battant de portail qui est tourné vers ce bord dans la position de fermeture, un dispositif espaceur empêchant un transfert des éléments de vantail de porte par rapport aux éléments de battant de portail adjacents dans le sens des axes de basculement.
